# EUROPÄISCHE PATENTSCHRIFT

(11) **EP 0 338 289 B1**
(45) Veröffentlichungstag und Bekanntmachung des Hinweises auf die Patenterteilung: **02.12.1992**
(21) Anmeldenummer: 89105409.0
(22) Anmeldetag: 28.03.1989
(51) Int. Cl.: B65B 31/02

(54) **Verfahren und Vorrichtung zum Verpacken von Waren**
Method and apparatus for packaging goods
Procédé et dispositif pour emballer des marchandises

(30) Priorität: 22.04.1988 DE 3813639
(43) Veröffentlichungstag der Anmeldung: 25.10.1989
(73) Patentinhaber: Krämer + Grebe GmbH & Co. KG Maschinenfabrik, 35216 Biedenkopf-Wallau (DE)
(72) Erfinder: Fux, Rudolf, D-6345 Eschenburg-Eibelshausen (DE); Meissner, Fred, D-3560 Biedenkopf-Breidenstein (DE); Martens, Klaus, D-5928 Bad Laasphe (DE)
(74) Vertreter: Missling, Arne, Dipl.-Ing.

(56) Entgegenhaltungen:
- EP-A- 0 127 016
- FR-A- 1 115 890
- FR-A- 1 538 738
- FR-A- 2 276 223
- FR-A- 2 277 531

## Beschreibung

Die Erfindung bezieht sich auf ein Verfahren und eine Vorrichtung zum Verpacken von Waren.

Die Art der Verpackung von Waren und die zur Verpackung angewandten physikalischen oder chemischen Prinzipien beeinflussen in hohem Maße die Lagerfähigkeit der Waren. Dies erweist sich insbesondere hei der Verpackung von Nahrungsmitteln als besonders wichtig, da viele Nahrungsmittel zu einer längeren Lagerung luftdicht von der Umgebung abgeschlossen werden müssen, um einen Verlust des Aromas zu vermeiden. Andererseits ist es bei vielen Nahrungsmitteln wünschenswert, die eigentliche Warenpackung zumindest teilluftdurchlässig auszugestalten, um durch einen vorbestimmbaren Luftaustausch beispielsweise den Feuchtigkeitsgehalt der Waren beeinflussen zu können. Als Beispiel für derartige Verpackungsproblematiken seien an dieser Stelle Kaffeebohnen genannt, welche üblicherweise in Beuteln gehandelt werden, die aus mit Aluminium kaschiertem Papier bestehen und nicht vollständig gasdicht abgeschlossen sind. Üblicherweise werden derartige Kaffeebeutel zum Verschließen an ihrem Einfüllbereich mehrfach umgeknickt, wobei der geknickte Bereich mittels einer Klebefolie gesichert wird. Bei diesen Verpackungen erweist es sich als nachteilig, daß das Aroma des Kaffees insbesondere bei längerer Lagerzeit entweicht.

Die FR-A-2 277 531, die den Oberbegriff des Anspruchs 6 bildet zeigt eine Verpackungseinrichtung, bei welcher eine zu verpackende Ware in einen topfartigen Behälter eingefüllt, evakuiert, mit Inertgas beaufschlagt, nochmals evakuiert und mittels eines Deckels verschlossen wird. Es handelt sich hier somit um ein Verfahren zum Verpacken nur einer einzigen Charge einer Ware, die Sammelverpackung mehrerer bereits verpackter Waren ist nicht vorgeschlagen, so daß diese Druckschrift lediglich ein übliches Verpakkungsverfahren beschreibt.

Aus der FR-A-1 115 890 ist eine Verpackungsvorrichtung bekannt, bei welcher einzelne, befüllte Verpackungen in ein Handhabungsgehäuse eingesetzt werden, welches dazu dient, diese einzelnen Verpackungen in rationellerer Weise zu evakuieren und zu verschließen. Das Handhabungsgerät dient nur zur gleichzeitigen Handhabung mehrerer einzelner Verpackungen, ein gemeinsames Einschließen oder Verpacken mehrerer bereits fertig verschlossener Verpackungen ist nicht vorgesehen.

Der Erfindung liegt die Aufgabe zugrunde, ein Verfahren und eine Vorrichtung zum Verpacken von Waren zu schaffen, welche auch eine längerzeitige Lagerung der Waren ermöglichen und welche einfach und kostengünstig anwendbar sind.

Die Aufgabe wird durch die Merkmalskombinationen der Ansprüche 1 und 6 gelöst, die Unteransprüche zeigen jeweils vorteilhafte weitere Ausgestaltungen der Erfindung.

Hinsichtlich des Verfahrens wird die Aufgabe dadurch gelöst, daß die Waren in teildichtverschlossene Packungen gefüllt werden, daß mehrere Packungen in ein Verpackungsunterteil eingesetzt werden, daß der Innenraum des Verpackungsunterteils auf maximal 60 % vorläufig evakuiert wird, worauf bei fortdauernder Evakuierung eine Spülung mit Inertgas erfolgt, und daß anschließend der Innenraum des Verpackungsunterteils nach einer erneuten, abschließenden Evakuierung mit Inertgas beaufschlagt und mittels eines Deckels versiegelt wird.

Das erfindungsgemäße Verfahren zeichnet sich durch eine Reihe erheblicher Vorteile aus. Da die Waren selbst in teildichtverschlossene Packungen gefüllt werden, kann dieser Abfüllvorgang ohne zusätzliche Klimatisierung in normalen Arbeitsräumen durchgeführt werden. Die Abfüllung in teildichtverschlossene Packungen gestattet in gewissem Rahmen einen Gasaustausch, welcher beispielsweise zur Abgabe einer Restfeuchtigkeit erforderlich sein kann. Durch das anschließende Einsetzen mehrerer Packungen in ein Verpackungsunterteil ist es möglich, größere Gebinde zu erzeugen, beispielsweise mit Einheiten von 8 bis 12 Warenpackungen, welche zum einen leichter transportierbar sind und zum anderen den weiteren Verpackungsaufwand wesentlich erniedrigen. Durch die weitere verfahrensgemäße Beeinflussung des Innenraums des Verpackungsunterteiles ist es möglich, die in dem Verpackungsunterteil und den teildichtverschlossenen Packungen eingeschlossenen Gase gezielt hinsichtlich ihrer Art und Zusammensetzung zu steuern. Erfindungsgemäß wird der Innenraum des Verpackungsunterteils zunächst auf maximal 60% evakuiert. Dies ermöglicht zum einen eine wirkungsvolle Entfernung der in dem Innenraum des Verpackungsunterteils befindlichen Gase, zum anderen ist es möglich, auch die in den Warenpackungen eingeschlossenen Gase abzusaugen. Durch die Begrenzung der Evakuierung auf maximal 60% ist sichergestellt, daß die einzelnen Warenpackungen während der Evakuierung nicht platzen, was bei einer stärkeren Evakuierung durch die in den Warenpackungen eingeschlossene Luft möglich wäre. Nachdem der Innenraum des Verpackungsunterteils evakuiert wurde, erfolgt erfindungsgemäß zusätzlich zu der weiter vorgenommenen Evakuierung eine Spülung mit Inertgas. Durch diese Maßnahme wird ein Austausch der noch in den Warenpackungen verbliebenen Gase gegen das Inertgas vorgenommen. Dadurch läßt sich der Restsauerstoffgehalt der in den Warenpackungen befindlichen Gase auf unter 1% verringern, wodurch ein Oxidierung der Waren während einer längeren Lagerzeit wirkungsvoll vermieden werden kann.

Bei dem nachfolgenden Befüllen oder Beaufschlagen des Innenraums des Verpackungsunterteils mit Inertgas und dem anschließenden Versiegeln mittels eines Deckels wird sichergestellt, daß keine verunreinigten Gase in dem nunmehr luftdicht verschlossenen Verpackungsunterteil befindlich sind und daß der zuvor minimierte Sauestoffgehalt weiterhin auf diesem niedrigen Wert beibehalten werden kann.

Eine günstige Weiterbildung des erfindungsgemäßen Verfahrens ist dadurch gegeben, daß die vorläufige Evakuierung und Spülung mit Inertgas mehrfach durchgeführt werden. Durch diese mehrfache Wiederholung dieses Arbeitsschrittes kann der Restsauerstoffgehalt im Inneren der teilverschlossenen Warenpackungen auf einen Minimalwert gesenkt werden.

Weiterhin kann es sich als vorteilhaft erweisen, daß nach der vorläufigen Evakuierung und Spülung mit Inertgas ein vorläufiger Verschluß des Verpackungsunterteils erfolgt. Falls als Inertgas nicht ein Gas verendet wird, welches schwerer als Luft ist, könnte bei einem Wechsel der Verpackungsunterteile zwischen den verschiedenen Verarbeitungsbereichen oder bei einer Undichtigkeit des Werkzeuges das Inertgas durch Luft ausgetauscht werden, wodurch der erfindungsgemäße günstige Effekt verringert oder beseitigt würde. Um dem vorzubeugen, kann das Verpackungsunterteil mittels eines vorläufigen Verschlusses, beispielsweise einer versiegelten Folie, verschlossen werden. Bei Verwendung eines Inertgases, welches ein höheres spezifisches Gewicht als Luft aufweist, kann dieser vorläufige Verschluß entfallen.

In einer besonders günstigen Weiterbildung des erfindungsgemäßen Verfahrens erfolgt die vorläufige Evakuierung auf Werte zwischen 40 und 60 %. Wie bereits beschrieben, erweist sich eine Evakuierung auf Werte über 60 % wegen der Gefahr des Berstens der Warenpackungen als ungünstig. Bei einer Evakuierung unter 40 % wäre nicht sichergestellt, daß die erfindungsgemäßen Vorgänge, d.h. der Austausch der Luft gegen das Inertgas, in zuverlässiger Weise ablaufen.

Eine besonders vorteilhafte Weiterbildung der Erfindung kann auch dadurch gegeben sein, daß vor dem Verschließen des Verpackungsunterteils mittels des Deckels und der zuvor erfolgenden Inertgasbeaufschlagung eine abschließende Evakuierung auf maximal 60 % erfolgt. Durch diese Maßnahme wird eine nochmalige, möglichst vollständige Beaufschlagung mit Inertgas hervorgerufen, um den Restsauerstoffgehalt bzw. den Gehalt "unreiner" Gase in den Verpackungen weiter zu minimieren.

Bezüglich der Vorrichtung wird die erfindungsgemäße Aufgabe dadurch gelöst, daß eine Transporteinrichtung zur Durchführung von mit Warenpackungen gefüllten Verpackungsunterteilen durch die Vorrichtung vorgesehen ist, sowie ein erster Arbeitsbereich mit einer Vakuumquelle und einer Inertgaszufuhr und ein zweiter Arbeitsbereich mit einer Deckelzuführeinrichtung, einer Versiegelungseinrichtung, einer Vakuumquelle und einer Inertgaszufuhr. Die erfindungsgemäße Vorrichtung zeichnet sich durch eine Reihe erheblicher Vorteile aus. Durch die Trennung in einen ersten und einen zweiten Arbeitsbereich ist es möglich, diese den jeweiligen Anforderungen in bestmöglicher Weise anzupassen, wobei insbesondere die Fördergeschwindigkeit der Verpackungsunterteile in optimaler Weise an die Dauer der ablaufenden physikalischen Prozesse angepaßt werden kann. Da in dem ersten Arbeitsbereich lediglich eine Vakuumquelle und eine Inertgaszufuhr erforderlich sind, ist es möglich, diesen ersten Arbeitsbereich konstruktiv besonders zu optimieren und entsprechend betriebssicher auszubilden. Weiterhin ist es möglich, mehrere dieser einfach auszugestaltenden Arbeitsbereiche vorzusehen, in welchen für die Evakuierung und Spülung, angepaßt an die Fördergeschwindigkeit der Verpackungsunterteile, ausreichend Zeit zur Verfügung steht. Da erfindungsgemaß in dem zweiten Arbeitsbereich die Versiegelung der Verpackungsunterteile erfolgt, muß dieser in geeigneter Weise zusätzlich mittels einer Versiegelungseinrichtung und einer Deckelzuführeinrichtung versehen sein. Da das Versiegeln nur eine relativ kurze Verarbeitungszeit erfordert, ist es möglich, zusätzlich zu mehreren ersten Arbeitsbereichen lediglich einen zweiten Arbeitsbereich vorzusehen.

Bei der erfindungsgemäßen Vorrichtung erweist es sich, ebenso wie bei dem erfindungsgemäßen Verfahren als vorteilhaft, wenn als Inertgas CO₂ verwendet wird, da dieses Gas zu geringen Kosten zur Verfügung steht und einfach handhabbar ist.

In einer weiteren vorteilhaften Ausgestaltung ist das Verpackungsunterteil jeweils in dem ersten und dem zweiten Arbeitsbereich in einer ersten bzw. einer zweiten Arbeitskammer einschließbar, wobei diese Arbeitskammern jeweils mit einer Vakuumquelle und einem Inertgasanschluß versehen sind. Während der Behandlung und Verarbeitung der Verpackungsunterteile wird somit ein unerwünschter Gasaustausch zur Umgebung hin verhindert.

Bei der erfindungsgemäßen Vorrichtung erweist es sich weiterhin als günstig, wenn jede der Arbeitskammern ein höhenveränderbares Kammerunterteil aufweist. Durch diese Maßnahme ist es möglich, die Verpackungsunterteile im wesentlichen in einer Ebene, d.h. ohne Überwindung von Höhenunterschieden, zu fördern. Dies erweist sich insbesondere dann als besonders vorteilhaft, wenn mehrere Verpackungsunterteile eine zusammenhängende Bahn bilden, da dann keine Umlenkung dieser Bahn erforderlich ist.

Eine besonders vorteilhafte Weiterbildung ist auch dadurch gegeben, daß die Deckelzuführeinrichtung in Form einer Folienbahnzuführung ausgebildet ist. Somit ist es nicht erforderlich, einzelne Deckel separat zuzuführen. Weiterhin erweist es sich als vorteilhaft, wenn die Folienbahn und der Schweißstempel die gleiche Breite aufweisen, wobei dann zwischen dem Schweißstempel und der Innenwandung des Kammeroberteils ein Freiraum gebildet wird, welcher mit einer Vakuumquelle in Verbindung steht. Dadurch ist sichergestellt, daß bei bereits zugeführter Folienbahn, jedoch vor dem Versiegeln mittels des Schweißstempels, ein ausreichender Gasaustausch mit dem Innenraum des Verpackungsunterteils erfolgt.

Im Bereich der zweiten Arbeitskammer erfolgt die Inertgaszufuhr bevorzugterweise mittels einer Schlitzdüse, welche zwischen dem in dem Kammerunterteil angeordneten Verpackungsunterteil und der mittels der Schlitzdüse an das Kammeroberteil angelegten Folienbahn angeordnet ist. Durch diese Maßnahme wird erreicht, daß das Inertgas direkt in den Innenraum des Verpackungsunterteils einströmt, so daß eine zuverlässige und betriebssichere Beaufschlagung gewährleistet ist. Die Schlitzdüse kann zur Erhöhung der Durchflußmenge mit mehreren Inertgasanschlüssen versehen sein.

Im folgenden wird die Erfindung anhand eines Ausführungsbeispieles in Verbindung mit der Zeichnung beschrieben. Dabei zeigt:
- Fig. 1: eine schematische Seitenansicht, teils im Schnitt, des ersten und des zweiten Arbeitsbereichs der erfindungsgemäßen Vorrichtung und
- Fig. 2: eine Schnittansicht entlang der Linie II-II von Fig. 1.

In Fig. 1 ist in schematischer Weise eine Seitenansicht der erfindungsgemäßen Vorrichtung zum Verpacken von Waren dargestellt. Die Waren sind in einzelnen Warenpackungen 1 abgefüllt, welche teildichtverschlossen sind und beispielsweise aus aluminiumkaschiertem Papiermaterial bestehen, welches durch mehrfaches Knicken verschlossen wird. Bei den eingeschlossenen Waren kann es sich beispielsweise um Kaffeebohnen handeln.

Die einzelnen Warenpackungen 1 sind jeweils zu mehreren in einem Verpackungsunterteil 2 angeordnet. Die einzelnen Verpackungsunterteile 2 sind napf- oder wannenförmig ausgebildet und sind untereinander an ihren Flanschbereichen 2a verbunden. Das somit gebildete Band aus mehreren Verpackungsunterteilen wird im wesentlichen in einer Ebene mittels einer geeigneten Fördereinrichtung, beispielsweise eines Kettenförderers, bewegt, bei dem in Fig. 1 gezeigten Ausführungsbeispiel von rechts nach links. Jedes der Verpakkungsunterteile 2 weist einen Innenraum 3 auf, welcher so dimensioniert ist, daß die einzelnen Warenpackungen 1 leicht einsetzbar sind, wobei auch bei eingesetzten Warenpackungen 1 noch ein Innenraum 3 bestehen bleibt.

Die erfindungsgemäße Vorrichtung weist einen ersten Arbeitsbereich 5 und einen zweiten Arbeitsbereich 6 auf.

In dem ersten Arbeitsbereich 5 ist eine erste Arbeitskammer 7 zur Aufnahme eines Verpackungsunterteils 2 ausgebildet, welche von einem im wesentlichen feststehenden Deckel 9 und einem höhenveränderbar gelagerten Kammerunterteil 10 umschlossen wird. Zur Einführung des jeweiligen Verpackungsunterteils 2 wird das Kammerunterteil 10 abgesenkt, um anschließend, wenn das Verpackungsunterteil 2 in seine Verarbeitungsposition gebracht wurde, nach oben gegen den Deckel 9 in Anlage gebracht zu werden. Bei dem in Fig. 1 gezeigten Betriebszustand liegt der Deckel 9 gegen den Flanschbereich 2a des Verpackungsunterteils 2 an, welcher wiederum von dem Kammerunterteil 10 abgestützt wird. Somit wird die erste Arbeitskammer 7 in zwei Teilbereiche unterteilt, wobei der in Fig. 1 gezeigte untere Teilbereich für die weitere Verarbeitung nicht relevant ist.

Im Bereich des Deckels 9 ist ein Auslaß 17 vorgesehen, welcher mit einer nicht dargestellten Vakuumquelle in Verbindung steht. Weiterhin weist der Deckel 9 einen Einlaß 18 auf, durch welchen Inertgas zuführbar ist. Es ist somit möglich, den oberhalb des Verpackungsunterteils 2 ausgebildeten Teilbereich 7a der ersten Arbeitskammer 7 zu evakuieren und/oder mit Inertgas zu befüllen.

Nach erfolgter Behandlung der Warenpackungen 1 in der ersten Arbeitskammer 7 wird der zugehörige Verpackungsunterteil 2 in den zweiten Arbeitsbereich 6 überführt. Dieser zweite Arbeitsbereich 6 umfaßt eine zweite Arbeitskammer 8, welche von einem Kammerunterteil 11 und einem Kammeroberteil 12 gebildet wird. Das Kammerunterteil 11 ist, ebenso wie das Kammerunterteil 10, höhenveränderbar gelagert, so daß die jeweilige Flanschbereiche 2a der Verpackungsunterteile 2 in dichtende Anlage an das Kammeroberteil 12 gedrückt werden können, wodurch ein in dem Kammeroberteil 12 ausgebildeter Innenraum 13 mit den Warenpackungen 1 in Verbindung steht und evakuierbar bzw. mit Inertgas beaufschlagbar ist. In dem Innenraum 13 ist ein Schweißstempel 14 angeordnet, welcher hydraulisch oder durch Druckluftbetätigung mittels eines Kolbens 19 relativ zu dem Kammeroberteil 12 höhenverstellbar ist. Der Schweißstempel 14 weist einen zur Versiegelung dienenden Randbereich 14a auf.

Im Einlaufbereich der zweiten Arbeitskammer 8, d. h. an der in Fig. 1 gezeigten rechten Seite ist eine Schlitzdüse 16 vorgesehen, welche in nicht dargestellter Weise mit einer Inertgasversorgung verbunden ist. Die Schlitzdüse 16 und das Kammeroberteil 12 sind paßgenau zueinander ausgebildet, so daß der Innenraum 13 zur Umgebung hin abgedichtet ist.

Weiterhin ist im Bereich des Kammeroberteils 12 eine im einzelnen nicht dargestellte Zuführeinrichtung für eine Folienbahn 15 vorgesehen, welche der Versiegelung oder Verschließung der Verpackungsunterteile 2 dient. Außerdem weist das Kammeroberteil 12 einen Auslaß 20 auf (siehe Fig. 2), welcher mit einer Vakuumquelle verbunden ist.

Die Folienbahn 15 ist in ihrer Breite so bemessen, daß sie der Breite des Schweißstempels 14 gleich ist (siehe Fig. 2). Auf diese Weise wird zwischen der in Verschließstellung gebrachten Folienbahn 15 und dem Flansch 2a des Verpackungsunterteils 2 ein Zwischenraum 21 ausgebildet, welcher einen Gasaustausch zwischen dem Innenraum 3 des jeweiligen Verpackungsunterteils 2 und dem Innenraum 13 des Kammeroberteils 12 ermöglicht.

Bei dem in Fig. 2 gezeigten Betriebszustand ist das Kammerunterteil 11 abgesenkt worden, um das Verpackungsunterteil 2 in die zweite Arbeitskammer 8 einzubringen.

In dem zweiten Arbeitsbereich 6 wird, nachdem das Verpakkungsunterteil 2 eingeführt und die zweite Arbeitskammer 8 zur Umgebung hin abgedichtet wurde, über den Auslaß 20 ein Vakuum angelegt, während gleichzeitig oder zeitversetzt durch die Schlitzdüse 16 ein Inertgas zugeführt wird. Nachdem dieses Verfahren über einen ausreichenden Zeitraum durchgeführt wurde, wird mittels des Kolbens 19 der Schweißstempel 14 abgesenkt, so daß die Folienbahn 15 mit dem Flanschbereich 2a des Verpackungsunterteils 2 luftdicht versiegelt werden kann. Zu diesem Zweck kann der Schweißstempel 14 in üblicher Weise beheizbar ausgebildet sein.

Sowohl das Kammerunterteil 10 als auch das Kammerunterteil 11 können mit einem bodenseitigen Auslaß 22 versehen sein, um den gesamten Innenraum der jeweiligen Arbeitskammer 7, 8 zu evakuieren oder mit Gas zu füllen.

Die Erfindung ist nicht auf das gezeigte Ausführungsbeispiel beschränkt, es ist vielmehr auch möglich, in dem zweiten Arbeitsbereich 6 zwei Schlitzdüsen zu verwenden, welche jeweils seitlich angeordnet sein können, wobei eine Schlitzdüse mit der Vakuumquelle verbunden ist, während die andere Schlitzdüse zur Zufuhr des Inertgases dient.

## Patentansprüche

1. Verfahren zum Verpacken von Waren, bei welchem die Waren in teildichtverschlossene Packungen (1) gefüllt werden, nachfolgend mehrere Packungen (1) in ein Verpackungsunterteil (2) eingesetzt werden, darauffolgend der Innenraum (3) des Verpackungsunterteils (2) auf maximal 60 % vorläufig evakuiert wird, worauf bei fortdauernder vorläufiger Evakuierung eine Spülung mit Inertgas erfolgt und anschließend der Innenraum (3) des Verpackungsunterteils (2) nach einer erneuten, abschließenden Evakuierung mit Inertgas beaufschlagt und mittels eines Deckels versiegelt wird.

2. Verfahren nach Anspruch 1, dadurch gekennzeichnet, daß die vorläufige Evakuierung und Spülung mit Inertgas mehrfach durchgeführt werden.

3. Verfahren nach einem der Ansprüche 1 bis 2, dadurch gekennzeichnet, daß nach der vorläufigen Evakuierung und Spülung mit Inertgas ein vorläufiger Verschluß des Verpackungsunterteils (2) erfolgt.

4. Verfahren nach einem der Ansprüche 1 bis 3, dadurch gekennzeichnet, daß eine vorläufige Evakuierung auf 40 bis 60 % erfolgt.

5. Verfahren nach einem der Ansprüche 1 bis 4, dadurch gekennzeichnet, daß vor dem Verschließen des Verpackungsunterteils (2) mittels des Deckels und der zuvor erfolgenden Inertgasbeaufschlagung eine abschließende Evakuierung auf maximal 60 % erfolgt.

6. Vorrichtung zum Verpacken von Waren zur Durchführung des Verfahrens nach einem der Ansprüche 1 bis 5 mit einer Transporteinrichtung zur Durchführung von Warenverpackungen (1) mit mindestens einer Vakuumquelle, mindestens einer Inertgaszufuhr und einer Versiegelungseinrichtung, dadurch gekennzeichnet, daß die Transporteinrichtung zur Durchführung von mit den Warenpackungen (1) gefüllten Verpackungsunterteilen (2) durch die Vorrichtung ausgebildet ist, daß in einem ersten Arbeitsbereich (5) eine Vakuumquelle und eine Inertgaszufuhr angeordnet sind und daß in einem zweiten Arbeitsbereich (6) eine Deckelzuführeinrichtung, eine Versiegelungseinrichtung, eine Vakuumquelle und eine Inertgaszufuhr angeordnet sind.

7. Vorrichtung nach Anspruch 6, dadurch gekennzeichnet, daß in dem ersten (5) und dem zweiten (6) Arbeitsbereich das Verpackungsunterteil (2) in einer ersten Arbeitskammer (7) bzw. einer zweiten Arbeitskammer (8) einschließbar ist, wobei die Arbeitskammern (7, 8) jeweils mit einer Vakuumquelle verbunden und die erste Arbeitskammer (7) mit Inertgas spülbar und die zweite Arbeitskammer (8) mit Inertgas beaufschlagbar sind.

8. Vorrichtung nach Anspruch 7, dadurch gekennzeichnet, daß die erste Arbeitskammer (7) einen Deckel (9) aufweist, der mit einer Vakuumquelle und einer Inertgaszufuhr verbunden ist, sowie ein höhenveränderbares Kammerunterteil (10).

9. Vorrichtung nach einem der Ansprüche 7 oder 8, dadurch gekennzeichnet, daß die zweite Arbeitskammer (8) ein höhenveränderbares Kammerunterteil (11) sowie ein kastenartiges Kammeroberteil (12) aufweist, in dessen Innenraum (13) ein höhenverstellbarer Schweißstempel (14) angeordnet ist, und daß in einem Einlaufbereich der zweiten Arbeitskammer (8) eine Deckelzuführeinrichtung und eine Inertgaszufuhr angeordnet sind.

10. Vorrichtung nach Anspruch 9, dadurch gekennzeichnet, daß die Deckelzuführeinrichtung in Form einer Folienbahnzuführung ausgebildet ist.

11. Vorrichtung nach Anspruch 10, dadurch gekennzeichnet, daß die Folienbahn (15) und der Schweißstempel (14) die gleiche Breite aufweisen, wobei zwischen dem Schweißstempel (14) und der Innenwandung des Kammeroberteils (12) ein Freiraum ausgebildet ist, der mit einer Vakuumquelle in Verbindung steht.

12. Vorrichtung nach einem der Ansprüche 9 bis 11, dadurch gekennzeichnet, daß die Inertgaszufuhr mittels einer Schlitzdüse (16) erfolgt, welche zwischen dem in dem Kammerunterteil (11) angeordneten Verpackungsunterteil (2) und der mittels der Schlitzdüse (16) an das Kammeroberteil (12) angelegten Folienbahn (15) angeordnet ist.

13. Vorrichtung nach einem der Ansprüche 9 bis 12, dadurch gekennzeichnet, daß die Verpackungsunterteile (2) mittels einer Kettenführung im wesentlichen in einer Ebene führbar sind.

14. Vorrichtung nach einem der Ansprüche 6 bis 13, dadurch gekennzeichnet, daß in dem ersten Arbeitsbereich (5) zum vorläufigen Schutz der Warenpackungen (1) beim Wechsel in den zweiten Arbeitsbereich (6) eine Verschließeinrichtung vorgesehen ist.

## Claims

1. Method of packaging goods, in which the goods are put into partly sealed packs (1), subsequently a plurality of packs (1) are inserted into a package lower part (2), thereafter the interior (3) of the package lower part (2) is provisionally evacuated to at most 60%, whereupon during continuous provisional evacuation a flushing with inert gas is effected and then the interior (3) of the package lower part (2) after another, final evacuation is acted upon with inert gas and sealed by means of a cover.

2. Method according to Claim 1, characterized in that the provisional evacuation and flushing with inert gas are carried out a plurality of times.

3. Method according to one of Claims 1 to 2, characterized in that after the provisional evacuation and flushing with inert gas a provisional closure of the package lower part (2) is effected.

4. Method according to one of Claims 1 to 3, characterized in that a provisional evacuation to 40 to 60% is effected.

5. Method according to one of Claims 1 to 4, characterized in that, before the closure of the package lower part (2) by means of the cover and the action with inert gas which is previously effected, a final evacuation to at most 60% is effected.

6. Apparatus for packaging goods for carrying out the method according to one of Claims 1 to 5, having a transporting device for running goods packages (1) through, having at least one vacuum source, at least one inert gas supply and a sealing device, characterized in that the transporting device is constructed for running package lower parts (2) filled with the goods packs (1) through the apparatus, in that a vacuum source and an inert gas supply are arranged in a first work region (5), and in that a cover supplying device, a sealing device, a vacuum source and an inert gas supply are arranged in a second work region (6).

7. Apparatus according to Claim 6, characterized in that the package lower part (2) can be enclosed in a first work chamber (7) and a second work chamber (8) respectively in the first (5) and the second (6) work regions, the work chambers (7, 8) each being connected to a vacuum source and the first work chamber (7) being flushable with inert gas and it being possible to act upon the second work chamber (8) with inert gas.

8. Apparatus according to Claim 7, characterized in that the first work chamber (7) has a cover (9), which is connected to a vacuum source and an inert gas supply, and a height-alterable chamber lower part (10).

9. Apparatus according to one of Claims 7 or 8, characterized in that the second work chamber (8) has a height-alterable chamber lower part (11) and a box-like chamber upper part (12), in the interior (13) of which a height-adjustable fusing die (14) is arranged, and in that a cover supplying device and an inert gas supply are arranged in an intake region of the second work chamber (8).

10. Apparatus according to Claim 9, characterized in that the cover supplying device is constructed in the form of a foil web supply means.

11. Apparatus according to Claim 10, characterized in that the foil web (15) and the fusing die (14) have the same width, there being created between the fusing die (14) and the inner wall of the chamber upper part (12) a free space which is connected to a vacuum source.

12. Apparatus according to one of Claims 9 to 11, characterized in that the inert gas supply is effected by means of a slotted nozzle (16) which is arranged between the package lower part (2), which is arranged in the chamber lower part (11), and the foil web (15), which is laid against the chamber upper part (12) by means of the slotted nozzle (16).

13. Apparatus according to one of Claims 9 to 12, characterized in that the package lower parts (2) may be guided substantially in one plane by means of a chain guide means.

14. Apparatus according to one of Claims 6 to 13, characterized in that a closure device is provided in the first work region (5) for the provisional protection of the goods packs (1) on moving to the second work region (6).

## Revendications

1. Procédé pour emballer des marchandises, selon lequel les marchandises sont introduites dans des emballages (1) fermés de façon partiellement étanche, puis plusieurs emballages (1) sont introduits dans un compartiment d'emballage (2), puis l'espace intérieur (3) du compartiment d'emballage (2) est provisoirement mis sous vide, à 60 % au maximum, sur quoi a lieu un balayage avec un gaz inerte tandis que la mise sous vide provisoire se poursuit, et ensuite l'espace intérieur (3) du compartiment d'emballage (2), après une nouvelle mise sous vide faite à la suite, est soumise à l'action du gaz inerte et scellée au moyen d'un couvercle.

2. Procédé suivant la revendication 1, caractérisé en ce que la mise sous vide provisoire et le balayage avec un gaz inerte sont exécutés plusieurs fois.

3. Procédé suivant la revendication 1 ou la revendication 2, caractérisé en ce qu'après la mise sous vide provisoire, on réalise un scellement provisoire du compartiment d'emballage (2).

4. Procédé suivant l'une quelconque des revendications 1 à 3, caractérisé en ce que la mise sous vide provisoire se fait entre 40 à 60 %.

5. Procédé suivant l'une quelconque des revendications 1 à 4, caractérisé en ce qu'avant le scellement du compartiment d'emballage (2) au moyen du couvercle, a lieu une mise sous vide finale, précédée par la mise sous gaz inerte.

6. Dispositif pour emballer des marchandises, pour l'exécution du procédé suivant l'une quelconque des revendications 1 à 5, comportant une installation de transport pour acheminer des emballages (1) de marchandises, comportant au moins une source de vide, au moins une alimentation en gaz inerte et un dispositif de scellement, caractérisé en ce que l'installation de transport pour l'acheminement de compartiments d'emballage (2) remplis de paquets de marchandises (1) est formée par le dispositif d'emballage, en ce que, dans une première zone de traitement (5), sont disposés une source de vide et une alimentation en gaz inerte, et en ce que, dans une deuxième zone de traitement (6), sont disposés un dispositif d'amenée de couvercles, un dispositif de scellement, une source de vide et une alimentation en gaz inerte.

7. Dispositif suivant la revendication 6, caractérisé en ce que, dans la première zone de traitement (5) et dans la deuxième zone de traitement (6), le compartiment d'emballage (2) peut être enfermé respectivement dans une première enceinte de traitement (7) et dans une deuxième enceinte de traitement (8), étant entendu que chacune des enceintes de traitement (7, 8) est reliée à une source de vide et que la deuxième enceinte de traitement (8) peut être mise sous gaz inerte.

8. Dispositif suivant la revendication 7, caractérisé en ce que la première enceinte de traitement (7) présente un couvercle (9) relié à une source de vide et à une alimentation en gaz inerte et présente également une partie inférieure de l'enceinte (10), dont la hauteur peut être modifiée.

9. Dispositif suivant l'une des revendications 7 ou 8, caractérisé en ce que la deuxième enceinte de traitement (8) présente une partie inférieure de l'enceinte (11), ainsi qu'une partie supérieure de l'enceinte (12), en forme de caisson, à l'intérieur (13) de laquelle est disposée une panne de soudage (14) réglable en hauteur, et en ce que, dans une zone située en amont de la deuxième enceinte de traitement (8), sont disposés un dispositif d'amenée de couvercles et une alimentation en gaz inerte.

10. Dispositif suivant la revendication 9, caractérisé en ce que le dispositif d'amenée de couvercles est réalisé sous la forme d'un mécanisme d'alimentation d'une bande en feuille continue (15).

11. Dispositif suivant la revendication 10, caractérisé en ce que la bande en feuille continue (15) et la panne de soudage (14) présentent la même largeur, étant entendu qu'entre la panne de soudage (14) et la paroi intérieure de la partie supérieure de l'enceinte (12), est réalisé un espace libre, relié à une source de vide.

12. Dispositif suivant l'une quelconque des revendications 9 à 11, caractérisé en ce que l'alimentation en gaz inerte se fait au moyen d'une buse fendue (16), qui est disposée entre le compartiment d'emballage (2), lui-même disposé dans la partie inférieure de l'enceinte (11), et la bande en feuille continue (15), maintenue par la bande en feuille continue (15) placée au contact de la partie supérieure de l'enceinte (12).

13. Dispositif suivant l'une quelconque des revendications 9 à 12, caractérisé en ce que les compartiments d'emballage (2) peuvent essentiellement être maintenus dans un plan au moyen d'un guidage par chaîne.

14. Dispositif suivant l'une quelconque des revendications 6 à 13, caractérisé en ce que, dans la première zone de travail (5), il est prévu un dispositif de fermeture pour protéger provisoirement les emballages (1) lors de leur passage dans la deuxième zone de traitement (6).
